# EUROPÄISCHE PATENTSCHRIFT

(11) **EP 1 148 011 B1**
(45) Veröffentlichungstag und Bekanntmachung des Hinweises auf die Patenterteilung: **28.07.2004**
(21) Anmeldenummer: 00810347.5
(22) Anmeldetag: 20.04.2000
(51) Int. Cl.: B65H 5/32

(54) **Einrichtung zum rittlingsweisen Sammeln und Fördern von Druckbogen entlang einer Sammelstrecke**
Device for gathering and feeding printed sheets astride along a gathering section
Dispositif pour assembler et alimenter des feuilles imprimées en position à cheval le long d'une section d'assemblage

(43) Veröffentlichungstag der Anmeldung: 24.10.2001
(73) Patentinhaber: GRAPHA-HOLDING AG, 6052 Hergiswil (CH)
(72) Erfinder: Glanzmann, Alfred, 6260 Reiden (CH)

(56) Entgegenhaltungen:
- US-A- 4 493 482
- US-A- 5 501 442
- US-A- 5 678 813

## Beschreibung

Die Erfindung betrifft eine Einrichtung zum rittlingsweisen Sammeln und Fördern von Druckbogen entlang einer Sammelstrecke, die durch eine von entlang der Sammelstrecke angeordneten Anlegern beschickte, eine sattelförmige Auflage für die Druckbogen und angetriebene Mitnehmer aufweisende Fördervorrichtung gebildet ist und eine wenigstens einen Schenkel eines auf die Auflage oder einen Druckbogen aufgelegten Druckbogen abhebende Führungsvorrichtung aufweist.

Einrichtungen dieser Art werden beispielsweise bei Sammelheftern benutzt, bei denen an die Sammelstrecke eine Heftvorrichtung anschliesst.

Die US - A - 4 493 482 offenbart eine Einrichtung der oben erwähnten Art, die eine entlang der Förderstrecke die Druckbogen an einem Schenkel hochhebende Führungsvorrichtung aufweist, an der die abgehobenen Schenkel eine Druckstation durchlaufen, in welcher sie von einem Tintenstrahldrucker bedruckt werden.

Beim Beschicken der Fördervorrichtung einer Sammelstrecke kommt es nicht selten vor, dass die vom Anleger abgegebenen Druckbogen mit der in Förderrichtung hinteren Kante nicht an dem ihm zugeordneten Mitnehmer der Fördervorrichtung, sondern in einem Abstand davor ruhend abgesetzt werden oder dass die Druckbogen aufgrund der dynamischen Kräfte sich durch den Aufprall am Mitnehmer oder durch einen plötzlichen Maschinenstop von dem Mitnehmer in Förderrichtung auf der Fördervorrichtung absetzen. Diesen Umständen wurde bisher mit auf die Druckbogen bremsend einwirkenden Mitteln wie Bürsten oder Federn begegnet, die die Druckbogen an der freistehenden Oberfläche reibend erfassten und in eine rückwärtige Endlage an den Mitnehmern versetzten. Oft sind die reibungsschlüssig auf die Druckbogen einwirkenden Mittel wegen ungenügendem Gleitverhalten zwischen den Druckbogen und/oder durch unterschiedliche Formatgrössen unter den für ein Druckerzeugnis vorgesehenen Druckbogen unzureichend, um eine regelmässige Anordnung der Druckbogen an den Mitnehmern erzielen zu können.

Davon ausgehend hat sich an die vorliegende Erfindung die Aufgabe zur Behebung der beschriebenen Nachteile durch eine vorteilhafte Einrichtung gestellt.

Erfindungsgemäss wird diese Aufgabe dadurch gelöst, dass an der Sammelstrecke eine in die Förderbahn des abgehobenen Schenkels ragende, den/die Druckbogen in Förderrichtung an der Vorderkante aufstossend erfassende, und von den geförderten Druckbogen ausschaltbare Anschlagvorrichtung angeordnet ist.
Dadurch kann die Zuverlässigkeit bezüglich gemeinsamer Referenzlage der Druckbogen zur Weiterverarbeitung erheblich verbessert werden.

Verfahrensmässig kann erfindungsgemäss zum rittlingsweisen Sammeln und Fördern von Druckbogen entlang einer Sammelstrecke, an der mehrere Anleger angeordnet sind, die eine aus einer sattelförmigen Auflage geführte und an einem umlaufenden Zugorgan befestigten Mitnehmern bestehende Fördervorrichtung nacheinander mit Druckbogen beschicken, wenigstens ein Schenkel eines der Sammelstrecke zugeführten Druckbogens von der Auflage entfernt gehalten und erst nach Einwirken einer auf die Vorderkante des Druckbogens gerichteten Anschlagvorrichtung an die Auflage resp. die gesammelten Druckbogen seitlich an die Auflage angelegt werden.

Denoch ist es möglich, dem ersten Anleger nur eine Anschlagvorrichtung zuzuordnen, die den auf der Auflage liegenden Druckbogen an der Vorderkante des einen Schenkels erfasst.
Da jedoch Anleger austauschbar sind, kann sinnvoll auch dem ersten Anleger eine vollständige Aufstossvorrichtung zugeordnet werden.

Für den Fall, dass am Ende der Sammelstrecke die gesammelten Druckbogen nicht eine gemeinsame Definitionslage aufweisen, kann im Anschluss an den in Förderrichtung letzten Anleger der Sammelstrecke eine dem Förderpfad der gesammelten Druckbogen zuschaltbare Anschlagvorrichtung zugeordnet werden.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine Ansicht der erfindungsgemässen Einrichtung an einer auszugsweise dargestellten Sammelstrekke,
- Fig. 2: eine Draufsicht der in Fig. 1 veranschaulichten Sammelstrecke,
- Fig. 3: einen Querschnitt der Sammelstrecke gemäss der Linie III - III in Fig. 1 und
- Fig. 4: einen Querschnitt der Sammelstrecke gemäss der Linie IV - IV in Fig. 1.

Die Fig. 1 und 2 zeigen eine erfindungsgemässe Einrichtung 1 an einer auszugsweise dargestellten Sammelstrecke 2, beispielsweise eines Sammelhefters, die zum rittlingsweisen Sammeln und Fördern von Druckbogen aus einer sattelförmigen, antreibbaren oder ortsfesten Auflage 4 und einer mit an einem kontinuierlich umlaufenden Zugmittel befestigte Mitnehmer 5 aufweisenden Fördervorrichtung 6 gebildet ist. Die Fig. 3 und 4 zeigen eine schematisch dargestellte Ausführung einer Auflage 4, bei der das Zugmittel 45 sattelförmig ausgebildet ist und in Abständen befestigte Mitnehmer 5 aufweist. Das Zugmittel 45, das aus einer Rollenkette gebildet sein kann, verläuft auf einem Führungssteg 46, der an einem Träger 47 befestigt ist. Weiterhin sind in den Fig. 1 und 2 entlang der Sammelstrecke 2 mehrere Druckbogenanleger angeordnet -von denen einer mit einem Pfeil B bezeichnet ist-, die die Sammelstrecke 2 nacheinander mit Druckbogen beschicken. Die Fig. 1 und 2 vermitteln den Verlauf zweier Druckbogen 3, 7 von rechts nach links gemäss Pfeil F. Auf den von rechts durch die Fördervorrichtung 6 transportierten ersten Druckbogen 3 ist anschliessend ein zweiter Druckbogen 7 von dem Anleger B abgesetzt worden, der noch nicht die endgültige Weiterverarbeitungsposition erreicht hat, in der die Endkante des Druckbogens 7 sich am Mitnehmer 5 befindet. Auf dem weiteren Weg hat Druckbogen 7' seine Endlage auf der Fördervorrichtung 6 erreicht und steht nun mit seiner Hinterkante 8 am Mitnehmer 5' an.

Zur Durchführung des Vorgangs wird von einem nicht dargestellten Anleger A auf der rechten Seite der Fig. 1 und 2 ein erster Druckbogen 3 auf die Sammelstrecke 2 rittlings aufgesetzt und unmittelbar anschliessend an der Hinterkante von einem Mitnehmer der Fördervorrichtung erfasst. Obschon zwischen der Auflage 4 und dem ersten Druckbogen 3 relativ günstige Gleitverhältnisse bestehen, kann auch schon Anleger A die erfindungsgemässe Aufstossvorrichtung zugeordnet werden, die allerdings in den Fig. 1 und 2 nicht erkennbar ist. Druckbogen 3 hat bereits den symbolisch mit einem Pfeil vermerkten Anleger B zugeordneten Wirkbereich der Aufstossvorrichtung 9 erreicht und ist mit der Vorderkante 10 des einen Schenkels 11 zwischen die Auflage 4 und eine von dieser einseitig beabstandete Führungsvorrichtung 12 eingefahren. Die Führungsvorrichtung 12 ist durch eine Tragvorrichtung 13 mit dem Gestell 14 der Einrichtung 1 verstellbar verbunden. Die Fig. 1, 2 und 3 zeigen die zur Verstellbarkeit der Führungsvorrichtung 12 verwendeten Mittel. Eine als Leitung für Druckluft dienende Führungsleiste 15 bildet mit der Auflage einen seitlichen Führungsspalt 16, durch den jeweils ein Schenkel 11 oder mehrere einseitig aneinanderliegende Schenkel 11 gesammelter Druckbogen 3, die von den vorgeschalteten Anlegern -hier Anleger A- abgegeben worden sind, durch die Fördervorrichtung 6 transportiert wird resp. werden. Das in Förderrichtung vordere Ende der Führungsleiste 15 bildet mit der Auflage 4 eine trichterförmige Einlauföffnung 17. Hinter der Einlauföffnung 17 ist an der Aussenseite der Führungsleiste 15 eine abstehende Platte 18 befestigt, die zur Höhenverstellung der Führungsleiste 15 in einem Führungsschlitz 19 eines nach unten ragenden Hebelarms 20 senkrecht verstellbar ist. Für das Aendern des Führungsspaltes 16 hinsichtlich Abstand zur Führungsleiste 15 ist der Hebelarm 20 an dem oberen Ende in einem an dem Gestell 14 befestigten Support 21 gelagert. Zur Lagerung des Hebelarmes 20 ist eine mit dem Support 21 verschraubte Passschraube 22 vorgesehen, die zwischen Schraubenkopf und dem auf dem Lagerabschnitt sitzenden Hebelarm 20 eine eingespannte Tellerfeder 23 aufweist. Das untere Ende des Hebelarms 20 ist mit einem Kugelgriff 24 versehen.
Eine den Hebelarm 20 durchsetzende Sechskantschraube 25 trifft am gewindeseitigen Ende auf eine am Support 21 ausgebildete Anschlagfläche 26 und bewirkt beim Drehen eine Aenderung des Abstandes zwischen Auflage 4 und Führungsleiste 15. Dem Führungsspalt 16 kann, wie den Fig. 1 bis 4 entnehmbar ist, über die Führungsleiste 15, die als Leitung ausgebildet ist, Druckluft zugeführt werden. Hierzu ist eine auf annähernd die Länge der Führungsleiste 15 sich erstreckende Bohrung 27 vorgesehen, die bis an das hintere Ende der Führungsleiste 15 reicht. Die wenigstens im hinteren Bereich der Führungsleiste 15 nach oben gerichtete Austrittsöffnungen 28 für zugeführte Druckluft aufweisende Leitung, wird über verbundene Anschlussbohrungen 29 in der mit der Führungsleiste 15 verbundenen Platte versorgt. Die Anschlussbohrungen 29 wiederum sind mit einer zuschaltbaren Druckluftquelle (nicht sichtbar) verbunden. Zusätzliche, nach unten gerichtete und über annähernd die gesamte Länge der Führungsleiste 15 verteilte Austrittsöffnung 39 einer separaten Bohrung 40 mit separatem Anschluss 41 können ein mögliches Umlegen der Druckbogen an den Ecken, insbesondere der inneren herunterhängenden Schenkel 11 durch zugeführte Druckluft verhindern.
Die Aufstossvorrichtung 9 weist eine am Ende der Führungsleiste 15 auf den durch letztere von der Auflage 4 abgehobenen Schenkel 11 eines Druckbogen 3 einwirkende Anschlagvorrichtung 31, die Teil der Aufstossvorrichtung 9 bildet, auf. Die Anschlagvorrichtung 31 besitzt einen an einem verstellbaren, mit dem Gestell 14 verbundenen Tragarm oder Support 32 schwenkbaren Anschlag 33. Dieser durchsetzt in der Arbeitsstellung die zur Sammelstrecke 2 etwa parallele Förderbahn des über die Führungsleiste 15 hinunterhängenden Schenkels 11 eines Druckbogens 3 unter dem Druck einer Drehfeder 34 gegen einen Schwenkbegrenzer 35 am Tragarm 32. Dadurch wird der oben liegende Druckbogen 7 mit seiner Hinterkante 8 an den Mitnehmer 5' versetzt. Der an dem Mitnehmer 5' anstehende Druckbogen 7 hebt nun anschliessend durch die Fortbewegung der Fördervorrichtung 6 mit der Vorderkante 10 des Druckbogens 7 den Anschlag 33 gegen die Kraft der Drehfeder 34 durch eine Schwenkbewegung aus der Förderbahn des Schenkels 11. Die Kraft der an einer die Schwenkachse des Anschlages 33 bildenden Schraube 42 eingespannten Drehfeder 34 kann durch Drehen der Schraube 42 geändert werden. Der Anschlag 33 kann durch eine lösbare Klemmverbindung 36 sowohl in der Höhe als auch seitlich verstellt werden (siehe Fig. 4).
Am in Förderrichtung F weisenden Ende der Führungsleiste 15 weist diese eine Ausnehmung 37 auf, in die der Anschlag 33 in der Betriebslage ragt, sodass der vom Aufstossen betroffene Schenkel 11 bis zum Auftreffen an der Führungsleiste 15 vollständig anliegen kann.
Zur Begünstigung der Steifigkeit des Schenkels 11 zum Auftreffzeitpunkt ist gegenüberliegend von der Führungsleiste 15 etwa auf der Höhe der Ausnehmung 37 eine Leitschiene 38 vorgesehen, die den Schenkel 11 an die Führungsleiste 15 hält. Die Leitschiene 38 ist an dem Support verstellbar befestigt.

## Patentansprüche

1. Einrichtung (1) zum rittlingsweisen Sammeln und Fördern von Druckbogen (3, 7) entlang einer Sammelstrecke (2), die durch eine von entlang der Sammelstrecke (2) angeordneten Anlegern beschickte, eine sattelförmige Auflage (4) für die Druckbogen (3, 7) und angetriebene Mitnehmer (5) aufweisende Fördervorrichtung (6) gebildet ist und eine wenigstens einen Schenkel (11) eines auf die Auflage (4) oder einen Druckbogen (3) aufgelegten Druckbogen (7) abhebende Führungsvorrichtung (12) aufweist, **dadurch gekennzeichnet, dass** an der Sammelstrecke (2) eine in die Förderbahn des abgehobenen Schenkels (11) ragende, den/die Druckbogen (3, 7) in Förderrichtung an der Vorderkante (10) aufstossend erfassende, und von den geförderten Druckbogen (3, 7) ausschaltbare Anschlagvorrichtung (31) angeordnet ist.

2. Einrichtung nach Anspruch 1, **dadurch gekennzeichnet, dass** wenigstens den in Förderrichtung (7) der Druckbogen (3, 7) auf den ersten Anleger (A) folgenden Anleger (B) eine aus Führungs- (12) und Anschlagvorrichtung (31) gebildete Aufstossvorrichtung (9) zugeordnet ist.

3. Einrichtung nach Anspruch 1 oder 2, **dadurch gekennzeichnet, dass** die Führungsvorrichtung (12) wenigstens einseitig der sattelförmigen Auflage (4), mit dieser einen Führungsspalt (16) für die Schenkel (11) gesammelter Druckbogen (3, 7) bildend, angeordnet ist.

4. Einrichtung nach Anspruch 3, **dadurch gekennzeichnet, dass** der Führungsspalt (16) wenigstens durch seitliches Verstellen der Führungsvorrichtung (12) veränderbar ist.

5. Einrichtung nach einem der Ansprüche 3 und 4, **dadurch gekennzeichnet, dass** die Führungsvorrichtung (12) als Druckluft führende Leitung/Leitungen (27, 40) mit wahlweise nach oben und/oder nach unten gerichteten Austrittsöffnungen (28, 39) ausgebildet ist.

6. Einrichtung nach einem der Ansprüche 1 bis 5, **dadurch gekennzeichnet, dass** das in Förderrichtung (F) vordere Ende der als Führungsleiste (15) ausgebildeten Führungsvorrichtung (12) als trichterartige Einlauföffnung (17) wirkend ausgebildet ist.

7. Einrichtung nach einem der Ansprüche 1 bis 6, **dadurch gekennzeichnet, dass** die Anschlagvorrichtung (31) einen in Förderrichtung (F) betrachtet auf die Vorderkante (10) wenigstens eines Schenkels (11) der Druckbogen (3) einwirkenden, klinkenartigen Anschlag (33) aufweist.

8. Einrichtung nach Anspruch 7, **dadurch gekennzeichnet, dass** der Anschlag (33) gegen eine Kraft durch die Vorderkante (10) der geförderten Druckbogen (3) aus der Förderbahn der Schenkel (11) der Druckbogen (3) aushebbar ist.

9. Einrichtung nach Anspruch 8, **dadurch gekennzeichnet, dass** die den Anschlag (33) in die Betriebslage versetzende Kraft veränderbar ist.

10. Einrichtung nach einem der Ansprüche 8 und 9, **dadurch gekennzeichnet, dass** die Betriebslage des Anschlages (33) durch eine Schwenkbegrenzung (35) bestimmt ist.

11. Einrichtung nach einem der Ansprüche 1 bis 10, **dadurch gekennzeichnet, dass** der Anschlag (33) an einem verstellbaren Support (32) befestigt ist.

12. Einrichtung nach einem der Ansprüche 1 bis 11, **dadurch gekennzeichnet, dass** das in Fbrderrichtung (F) hintere Ende der Führungsleiste (15) eine dem Anschlag (33) zugeordnete Ausnehmung (37) aufweist.

13. Einrichtung nach einem der Ansprüche 7 bis 12, **dadurch gekennzeichnet, dass** der Führungsvorrichtung (12) in Förderrichtung (F) vor dem Anschlag (33) bzw. im Bereich der für die Druckluft vorgesehenen Austrittsöffnungen (28) eine auf die seitlich von der Auflage (4) abgehobenen Schenkel (11) der Druckbogen (3) einwirkende Leitschiene (38) zugeordnet ist.

14. Verfahren zum rittlingsweisen Sammeln und Fördern von Druckbogen entlang einer Sammelstrecke, an der mehrere Anleger angeordnet sind, die eine aus einer sattelförmigen Auflage und an einem umlaufenden Zugorgan befestigten Mitnehmer (5) bestehende Fördervorrichtung (6) nacheinander mit Druckbogen (3, 7) beschicken, von denen wenigstens ein Schenkel (11) von der Auflage (4) entfernt gehalten ist, **dadurch gekennzeichnet, dass** der Schenkel (11) erst nach Einwirken einer auf die Vorderkante (10) des Druckbogens (3) gerichteten Anschlagvorrichtung (31) an die Auflage (4) angelegt wird.

## Claims

1. Device (1) for gathering and conveying printed sheets (3, 7) astride a gathering section (2), constituted by a conveying device (6) that is charged by feeder guides arranged along the gathering section (2) and incorporates a saddle-shaped rest (4) for the printed sheets (3, 7) and power-driven dogs (5), and incorporating a guide mechanism (12) that raises at least one side (11) of a printed sheet (7) placed over the rest (4) or a printed sheet (3), **characterised in that** arranged on the gathering section (2) is a stop mechanism (31) that juts out into the path of the raised side (11), takes hold of and transfers the printed sheet or sheets (3, 7) by the leading edge (10) in the direction of travel, and is adapted to be switched off by the printed sheets (3, 7) being conveyed.

2. Device according to claim 1, **characterised in that** a transfer mechanism (9) constituted by the guide mechanism (12) and limit stop mechanism (31) is operatively associated with at least the feeder guide (B) that follows the first feeder guide (A) in the direction of travel (7) of the printed sheets (3, 7).

3. Device according to claim 1 or 2, **characterised in that** the guiding mechanism (12) is arranged on at least one side of the saddle-shaped rest (4) and forms with the latter a guide aperture (16) for the sides (11) of gathered printed sheets (3, 7).

4. Device according to claim 3, **characterised in that** the guide aperture (16) is at least variable by laterally adjusting the guide mechanism (12).

5. Device according to either of claims 3 and 4, **characterised in that** the guide mechanism (12) is configured as a line or lines (27, 40) carrying compressed air, with outlets (28, 39) directed upwards and/or downwards as necessary.

6. Device according to any of claims 1 to 5, **characterised in that** in the direction of travel (F) the end that is situated at the front of the guide mechanism (12) constructed in the form of a guide bar (15) is configured to act as a funnel-type inlet (17).

7. Device according to any of claims 1 to 6, **characterised in that** the limit stop mechanism (31) incorporates a latch-type limit stop (33) which, viewed in the direction of travel (F), operates on the leading edge (10) of at least one side (11) of the printed sheets (3).

8. Device according to claim 7, **characterised in that** the limit stop (33) is adapted to be lifted against a force out of the path of the sides (11 ) of the printed sheets (3) by the leading edge (10) of the printed sheets (3) being conveyed.

9. Device according to claim 8, **characterised in that** the force that moves the limit stop (33) into the operating position can be varied.

10. Device according to either of claims 8 and 9, **characterised in that** the operating position of the limit stop (33) is determined by a swivel limit mechanism (35).

11. Device according to any of claims 1 to 10, **characterised in that** the limit stop (33) is attached to an adjustable support member (32).

12. Device according to any of claims 1 to 11, **characterised in that** the end of the guide bar (15) located at the rear in the direction of travel (F) incorporates a recess (37) that is operatively associated with the limit stop (33).

13. Device according to any of claims 7 to 12, **characterised in that** a guard rail (38) operating on the sides (11) of the printed sheets (3) that are lifted sideways from the rest (4) is operatively associated with the guide mechanism (12) in the direction of travel (F) ahead of the limit stop (33), or rather in the region of the outlets (28) provided for the compressed air.

14. Method for gathering and conveying printed sheets astride a gathering section on which are arranged a plurality of feeder guides that charge a conveyor device (6) consisting of a saddle-shaped rest and drivers (5) attached to a revolving traction unit one after the other with printed sheets (3, 7) at least one of whose sides (11) is kept away from the rest (4), **characterised in that** the side (11) is only placed onto the rest (4) once a limit stop mechanism (31) directed at the leading edge (10) of the printed sheet (3) has operated.

## Revendications

1. Dispositif (1) pour assembler et transporter à califourchon des feuilles imprimées (3, 7) sur un tronçon d'assemblage (2) qui est constitué par un dispositif de transport (6) alimenté par des margeurs situés le long du tronçon de transport (2) et présentant un support (4) en forme de sellette pour les feuilles imprimées (3, 7) et des tocs d'entraînement entraînés (5), et qui présente un dispositif de guidage (12) soulevant au moins l'un des volets ou feuillets (11) d'une feuille imprimée (7) reposant sur le support (4) ou sur une feuille imprimée (3), **caractérisé en ce que** sur le tronçon de transport (2) est disposé un dispositif d'arrêt (31) pénétrant dans la trajectoire de transport du volet soulevé (11), saisissant la (les) feuille(s) imprimée(s) (3, 7) venant en butée au niveau de l'arête avant (10) par rapport au sens du transport et pouvant être désengagé par les feuilles imprimées (3, 7) transportées.

2. Dispositif selon la revendication 1, **caractérisé en ce qu'**un dispositif de butée (9) formé par un dispositif de guidage (12) et d'arrêt (31) est au moins associé au margeur (B) succédant au premier margeur (A) par rapport au sens de transport (F) des feuilles imprimées (3, 7).

3. Dispositif selon la revendication 1 ou 2, **caractérisé en ce que** le dispositif de guidage (12) est disposé, au moins d'un côté du support en forme de sellette (4), de manière à former avec ce dernier une fente de guidage (16) pour les volets (11) de feuilles imprimées assemblées (3, 7).

4. Dispositif de guidage selon la revendication 3, **caractérisé en ce qu'**il est au moins possible de modifier la fente de guidage (16) en déplaçant le dispositif de guidage (12) latéralement.

5. Dispositif selon l'une des revendications 3 et 4, **caractérisé en ce que** le dispositif de guidage (12) est réalisé en tant que conduite(s) (27, 40) transportant de l'air comprimé et comportant des orifices de sortie (28, 39) dirigés au choix vers le haut et/ou vers le bas.

6. Dispositif selon l'une des revendications 1 à 5, **caractérisé en ce que** l'extrémité avant par rapport au sens de transport (F) du dispositif de guidage (12) réalisé en tant que réglette de guidage (15) est réalisée de manière à former une ouverture d'entrée en forme d' entonnoir (17).

7. Dispositif selon l'une des revendications 1 à 6, **caractérisé en ce que** le dispositif d'arrêt (31) présente une butée semblable à un loquet (33) agissant, vu dans le sens de transport (F), sur l'arête avant (10) d'au moins un volet (11) des feuilles imprimées (3).

8. Dispositif selon la revendication 7, **caractérisé en ce qu'**en vainquant une force, la butée (33) peut être soulevée hors de la trajectoire des volets (11) des feuilles imprimées (3) par l'arête avant (10) des feuilles imprimées transportées (3).

9. Dispositif selon la revendication 8, **caractérisé en ce qu'**il est possible de faire varier la force déplaçant la butée (33) en position de fonctionnement.

10. Dispositif selon l'une des revendications 8 et 9, **caractérisé en ce que** la position de fonctionnement de la butée (33) est déterminée par une butée de limitation du pivotement (35).

11. Dispositif selon l'une des revendications 1 à 10, **caractérisé en ce que** la butée (33) est fixée sur un support réglable (32).

12. Dispositif selon l'une des revendications 1 à 11, **caractérisé en ce que** l'extrémité arrière par rapport au sens de transport (F) de la réglette de guidage (15) présente un évidement (37) associé à la butée (33).

13. Dispositif selon l'une des revendications 7 à 12, **caractérisé en ce qu'**un rail de guidage (38) qui agit sur les volets (11) des feuilles imprimées (3) soulevées du support (4) par le côté est associé au dispositif de guidage (12), lequel rail est situé devant la butée (33) par rapport au sens de transport (F) ou dans la zone des orifices de sortie (28) prévus pour l'air comprimé.

14. Procédé pour assembler et transporter à califourchon des feuilles imprimées le long d'un tronçon d'assemblage sur lequel sont placés plusieurs margeurs qui alimentent au fur et à mesure un dispositif de transport (6) composé d'un support en forme de sellette et de tocs d'entraînement (5) fixés à un organe de traction circulant en boucle fermée, en feuilles imprimées (3, 7) dont au moins un volet (11) est maintenu éloigné du support (4), **caractérisé en ce que** le volet (11) n'est appliqué contre le support (4) qu'après l'intervention d'un dispositif d'arrêt (31) dirigé vers l'arête avant (10) de ladite feuille imprimée (3).
